# EUROPÄISCHE PATENTSCHRIFT

(11) **EP 1 148 444 B1**
(45) Veröffentlichungstag und Bekanntmachung des Hinweises auf die Patenterteilung: **28.02.2007**
(21) Anmeldenummer: 01250131.8
(22) Anmeldetag: 12.04.2001
(51) Int. Cl.: G07B 17/00, B65H 7/14

(54) **Anordnung zur Poststückdetektierung**
Device for the detection of a postal item
Dispositif pour la détection d'un objet postal

(30) Priorität: 22.04.2000 DE 10021250
(43) Veröffentlichungstag der Anmeldung: 24.10.2001
(73) Patentinhaber: Francotyp-Postalia GmbH, 16547 Birkenwerder (DE)
(72) Erfinder: Hetzer, Ulrich, 12679 Berlin (DE)

(56) Entgegenhaltungen:
- EP-A- 0 634 625
- DE-U- 29 823 319
- GB-A- 2 187 718
- GB-A- 2 235 656

## Beschreibung

Die Erfindung betrifft eine Anordnung zur Poststückdetektierung gemäß des Oberbegriffs des Anspruchs 1. Die Erfindung kommt für Frankiermaschinen und andere Postverarbeitungsgeräte mit Poststücktransport zum Einsatz.

Moderne Frankiermaschinen, wie beispielsweise die aus US 4.746.234 bekannte Thermotransfer-Frankiermaschine, setzen vollelektronische digitale Druckvorrichtungen ein. Damit ist es prinzipiell möglich, beliebige Texte und Sonderzeichen im Frankierstempeldruckbereich und ein beliebiges oder ein einer Kostenstelle zugeordnetes Werbeklischee zu drucken. Beispielsweise die Frankiermaschine T1000 der Anmelderin hat einen Mikroprozessor, welcher von einem gesicherten Gehäuse umgeben ist, welches eine Öffnung für die Zuführung eines Briefes aufweist. Bei einer Briefzuführung übermittelt ein mechanischer Briefsensor (Mikroschalter) ein Druckanforderungssignal an den Mikroprozessor. Der Frankierabdruck beinhaltet eine zuvor eingegebene und gespeicherte postalische Information zur Beförderung des Briefes.

In der DE 196 05 015 C1 (US 5.949.444) ist bereits eine Ausführung für eine Druckvorrichtung (JetMail^{®}) vorgeschlagen worden, die bei einem nichtwaagerechten annähernd vertikalen Brieftransport einen Frankierdruck mittels einem hinter einer Führungsplatte in einer Ausnehmung stationär angeordneten Tintenstrahldruckkopf durchführt. Ein AuslöseSensor für den Druckprozess ist zur Briefanfangserkennung kurz vor der Tintenstrahldruckkopf-Ausnehmung angeordnet und wirkt mit einem Inkrementalgeber zusammen.

Gemäß der EP 673 001 B1 (US 5.495.103) löst ein optischer Poststücksensor den Druckprozess aus. Der optische Poststücksensor ist als Reflexlichtschranke ausgebildet. Die Briefoberfläche sollte deshalb von Anfang an möglichst eben sein. Eine Reflexlichtschranke hat anderenfalls Nachteile bei der Detektierung der Vorderkante dicker Poststücke.

Deshalb wird bei der JetMail^{®} der Druckprozess vorzugsweise durch eine Durchlichtschranke der Frankiermaschine (EP 901 108 A2) ausgelöst. Damit wird die Vorderkante sogar besonders dicker Poststücke eindeutig erkannt. Ausserdem kommen bei der JetMail^{®} optische Sensoren zur Poststück-Stauerkennung zum Einsatz. Die Anordnung der Hauptleiterplatte im Abstand hinter der Führungsplatte erfordert abgeschirmte Kupferkabel. Sowohl Reflexsensor oder Durchlichtsensor einschliesslich ihrer Montage mit Fixierung an der Führungsplatte, mit Steckverbindern und mit Kabeln zur Hauptleiterplatte in der Base erfordern allerdings hohe Herstellungskosten.

EP-A-634625 beschreibt die Merkmale des Oberbegriffes des Anspruches 1.

Der Erfindung liegt die Aufgabe zugrunde, eine Anordnung zu entwickeln, die eine robuste Sensorik zur Briefdetektierung bei geringen Herstellungskosten aufweist.

Die Aufgabe wird mit den Merkmalen der Anordnung nach dem Anspruch 1 gelöst.

Eine Frankiermaschine oder ein anderes Postverarbeitungsgerät mit Poststücktransport hat ein Gehäuse mit einer Öffnung für die Poststückzuführung mit einer im Inneren angeordneten Hauptleiterplatte für die Steuerung. Durch die Platzierung möglichst aller elektronischen Bauteile auf der Hauptleiterplatte entfällt der kostenaufwendige Einbau von Sende- und Empfangsmitteln nahe dem Transportpfad in der Öffnung für die Poststückzuführung. Der Abstand der Hauptleiterplatte zum Messort in der Öffnung wird durch den erfindungsgemässen Einsatz von starren Lichtleiterelementen überbrückt. Die starren Licht-leiterelemente und die Sende- und Empfangsmittel auf der Hauptleiter-platte dienen zur Detektierung des Frankiergutes am Messort nach dem bekannten Durchlichtprinzip, wobei der Meßort poststromaufwärts von einem in Druckposition positionierten Druckkopf angeordnet ist.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: perspektivische Ansicht einer oben offenen Frankiermaschine,
- Figur 2,: Vorderansicht einer oben durchsichtigen Frankiermaschine,
- Figur 3,: Schnitt durch die Frankiermaschine bei Seitenansicht.

Die Figur 1 zeigt eine perspektivische Ansicht einer oben geöffneten Frankiermaschine 1. Die Poststückzuführung erfolgt durch eine schlitzförmige Öffnung 3 im Gehäuse 4, das im geschlossenen Zustand die Anordnung zur Poststückdetektierung ausser an der Öffnung umschließt. Die Transportrichtung für ein zugeführtes - nicht gezeigtes - Poststück ist durch einen Pfeil gekennzeichnet und verläuft von links oben nach rechts unten. Das Poststück kommt beim Transport zum Anliegen an eine Führungsplatte 2. Das oben geöffnete Gehäuse 4 zeigt zwei in Druckposition positionierte Druckköpfe 21, 22.

Die Figur 2 zeigt eine Vorderansicht der Frankiermaschine 1, die hier - nur der besseren Anschaulichkeit wegen - mit einem oben durchsichtigen Deckel 14 ausgestattet ist. Eine Seite der Öffnung 3 ist als Führungsplatte 2 ausgebildet, an welcher das Poststück 12 anliegt und von welcher ausgehend eine Antriebsvorrichtung 5 eine Transportkraft auf das Poststück 12 in Transportrichtung (Pfeil) ausgeübt wird. An der gegenüberliegenden Seite der Öffnung 3 ist die Gegen-druckvorrichtung 6 senkrecht federnd zur Transportrichtung angeordnet. Die Transportrichtung für ein zugeführtes Poststück 12 verläuft von links nach rechts.

In der Figur 3 wird ein Schnitt durch die Frankiermaschine bei Seitenansicht dargestellt, wobei der Schnitt durch den Messort verläuft. Die Frankiermaschine 1 hat ein Gehäuse 4 in dessen Inneren eine Hauptleiterplatte 11 mit Sende- und Empfangsmitteln 7 und 8 sowie mit zugehörigen starren Lichtleiterelementen 9 und 10 angeordnet ist.

Die Hauptleiterplatte 11 ist im Abstand A von der Führungsplatte 2 auf der einen Seite und im Abstand B von der gegenüberliegenden Seite der Öffnung angeordnet, wobei gilt Abstand A > B. Am Meßort in der Nähe des Transportpfades sind starre Lichtleiterelemente 9, 10 beidseitig der Öffnung 3 angeordnet. Ein am Sendemittel 7 angeordnetes starres Lichtleiterelement 9 hat I-Form und entspricht in der Länge annähernd dem Abstand B. Es ist vorgesehen, dass zur Fremdlichtminimierung und Erhöhung der Abtastsicherheit eine getaktete Leuchtemitterdiode LED in einer Frankiermaschine als Sendemittel 7 eingesetzt wird.

Ein anderes starres Lichtleiterelement 10 hat U-Form, wobei einer der in der Nähe des Transportpfades liegenden Schenkel in seiner Länge annähernd entsprechend dem Abstand A verkürzt ist.

Der andere Schenkel ist bezüglich seiner Länge annähernd bis zum Empfangsmittel 8 reichend ausgebildet.

Es ist vorgesehen, dass die starren Lichtleiterelemente 9, 10 zur Fixierung und Bündelung des Lichtstrahles (weisser Pfeil) als transparen-te

Kunststofflichtleiter ausgebildet sind. Der Kunststofflichtleiter besteht vorzugsweise aus Polycarbonat und ist unter dem Namen "Acryl" bekannt.

Eine Antriebsvorrichtung 5 kann zum Beispiel eine Antriebsrolle und eine Gegendruckvorrichtung 6 kann zum Beispiel eine Gegendruckrolle umfassen. Die Antriebsvorrichtung 5 und eine Gegendruckvorrichtung 6 können aber auch beliebig anders ausgebildet sein. Die Sende- und Empfangsmittel 7 und 8 können Laserdiode, LED und Fotodiode, Fototransistor oder eine andere geeignete Lichtquelle bzw. Opto/Elektro-Wandler sein. Vorzugsweise wird eine Sendediode 7 mit sehr engem Abstrahlwinkel, hoher Impulsbelastbarkeit und Zuverlässigkeit eingesetzt. Geeignet ist beispielsweise eine GaAs-Infrarot-Leucht-Emitter-Diode der Firma Siemens vom Typ LD 274. Als Fototransistor kann beispielsweise ein NPN-Silizium-Fototransistor der Firma Siemens vom Typ SFH 300 eingesetzt werden. Natürlich kann die Zuordnung der starren Lichtleiterelemente 9, 10 zu den Sende- und Empfangsmitteln 7 und 8 vertauscht werden, d.h. ein am Sendemittel 7 angeordnetes starres Lichtleiterelement 9 hat U-Form und ein am Empfangsmittel 8 angeordnetes starres Lichtleiterelement 10 hat 1-Form.

## Patentansprüche

1. Die Anordnung zur Poststückdetektierung, mit Sende- und Empfangsmitteln (7, 8) und mit einer vom Meßort entfernt angeordneten Hauptleiterplatte (11), die Mittel für die Steuerung aufweist, wobei Sende- und Empfangsmittel (7, 8) auf der Hauptleiterplatte (11) angeordnet sind, wobei die Hauptleiterplatte (11) vom Meßort beabstandet ist und starre Lichtleiterelemente (9, 10) zwischen dem Messort und den Sende- und Empfangsmitteln (7, 8) auf der Hauptleiterplatte (11) angeordnet sind, **dadurch gekennzeichnet, dass** die Lichtleiterelemente (9, 10) am Meßort zur Detektierung von Postgut (12) nach dem an sich bekannten Durchlichtprinzip ausgebildet sind, dass die Hauptleiterplatte (11) mit den Sende- und Empfangsmitteln (7, 8) und mit zugehörigen starren Lichtleiterelementen (9, 10) im Inneren eines Gehäuses angeordnet ist, welches eine schlitzförmige Öffnung (3) aufweist und die Anordnung zur Poststückdetektierung ausser an der Öffnung (3) umschließt, dass die starren Lichtleiterelemente (9, 10) beidseitig der Öffnung (3) am Meßort in der Nähe des Transportpfades angeordnet sind, dass eine Seite der Öffnung (3) als Führungsplatte (2) ausgebildet ist, an welcher das Poststück (12) anliegt und von welcher ausgehend eine Transportkraft auf das Poststück in Transportrichtung ausgeübt wird, dass die Hauptleiterplatte (11) im Abstand A von der Führungsplatte (2) auf der einen Seite und im Abstand B von der gegenüberliegenden Seite der Öffnung (3) angeordnet ist, wobei gilt Abstand A > B und dass zur Fremdlichtminimierung und Erhöhung der Abtastsicherheit eine getaktete Leuchtemitterdiode LED als Sendemittel (7) eingesetzt wird.

2. Anordnung, nach Anspruch 1, **dadurch gekennzeichnet, dass** ein am Sendemittel (7) bzw. Empfangsmittel (8) angeordnetes starres Lichtleiterelement (9) eine I-Form aufweist und in der Länge annähernd dem Abstand B entspricht.

3. Anordnung, nach Anspruch 1, **dadurch gekennzeichnet, dass** ein starres Lichtleiterelement (10) eine U-Form aufweist, wobei einer der in der Nähe des Transportpfades liegenden Schenkel in seiner Länge annähernd entsprechend dem Abstand A verkürzt und der andere Schenkel bezüglich seiner Länge annähernd bis zum Empfangsmittel (8) bzw. Sendemittel (7) reichend ausgebildet ist.

4. Anordnung, nach Anspruch 1, **dadurch gekennzeichnet, dass** die starren Lichtleiterelemente (9, 10) zur Fixierung und Bündelung des Lichtstrahles als transparente Kunststofflichtleiter ausgebildet sind.

5. Anordnung, nach Anspruch 1, **dadurch gekennzeichnet, dass** eine Frankiermaschine (1) das Gehäuse (4) aufweist, welches die Anordnung zur Poststückdetektierung ausser an der Öffnung umschließt.

6. Anordnung, nach den Ansprüchen 1 bis 5, **dadurch gekennzeich-net, dass** der Meßort poststromaufwärts von einem in Druckposition positionierten Druckkopf (21, 22) der Frankiermaschine (1) angeordnet ist.

## Claims

1. An arrangement for the detecting of postal items comprising transmitting and receiving means (7, 8) and a main circuit board (11) arranged remotely from the point of measurement and provided with control means, transmitting and receiving means (7, 8) being arranged on the main circuit board (11), wherein the main circuit board (11) is arranged at a distance from the point of measurement and rigid optical waveguide elements (9, 10) are arranged between the point of measurement and the transmitting and receiving means (7, 8) on the main circuit board (11),
**characterized in that** the optical waveguide elements (9, 10) are formed at the point of measurement for the detection of postal items (12) using the generally known transmitted-light principle; that the main circuit board (11) with the transmitting and receiving means (7, 8) and with the related rigid optical waveguide elements (9, 10) are arranged inside a housing that has a slot-type opening (3) and encloses the arrangement for postal item detection except at the opening (3); that the rigid optical waveguide elements (9, 10) are arranged on both sides of the opening (3) at the point of measurement close to the transport path; that one side of the opening (3) is designed as a guide plate (2) on which the postal item (12) is lying and emanating from which a transport force is exercised on the postal item in transport direction; that the main circuit board (11) is arranged at a distance A from the guide plate (2) on the one side and at a distance B from the opposite side of the opening (3), distance A being larger than distance B; and that for the purpose of minimizing ambient light and increasing scanning reliability, a clocked light emitting diode LED is used as transmitting means (7).

2. An arrangement according to Claim 1, **characterized in that** a rigid optical waveguide element (9) arranged at the transmitting means (7) or the receiving means (8), respectively, has an I-shape and a length that approximately corresponds to distance B.

3. An arrangement according to Claim 1, **characterized in that** a rigid optical waveguide element (10) has a U-shape, wherein the length of one of the limbs lying near the transport path is reduced approximately corresponding to distance A and the length of the other limb extends approximately up to the receiving means (8) or transmitting means (7), respectively.

4. An arrangement according to Claim 1, **characterized in that** the rigid optical waveguide elements (9, 10) are designed as transparent plastic optical waveguide elements for fixing and bundling the ray of light.

5. An arrangement according to Claim 1, **characterized in that** a franking machine (1) comprises the housing (4) that encloses the arrangement for postal item detection except at the opening.

6. An arrangement according to Claims 1 to 5, **characterized in that** the point of measurement is arranged in the postal-item flow upstream of a print head (21, 22) of the franking machine (1) located at the printing position.

## Revendications

1. La disposition destinée à la détection des plis, dotée de moyens d'envoi et de réception (7, 8) et avec une carte principale de circuits imprimés (11) disposée à distance du lieu de mesure, ladite carte présentant les moyens pour la commande, sachant que les moyens d'envoi et de réception (7, 8) sont disposés sur la carte principale de circuits imprimés (11), sachant que la carte principale de circuits imprimés (11) est placée à distance du lieu de mesure et que des éléments à conducteurs optiques (9, 10) rigides sont disposés entre le lieu de mesure et les moyens d'envoi et de réception (7, 8) sur la carte principale de circuits imprimés (11), **caractérisée**
**en ce que** les éléments à conducteurs optiques (9, 10) rigides sont développés pour la détection des plis (12) sur le lieu de mesure selon le principe de lumière transmise connu en soi
**en ce que** la carte principale de circuits imprimés (11) dotée des moyens d'envoi et de réception (7, 8) et avec les éléments à conducteurs optiques (9, 10) rigides associés est disposée à l'intérieur d'une boîte, ladite boîte présentant un orifice en forme de rainure (3) et entourant la disposition destinée à la détection des plis sauf sur l'orifice (3),
**en ce que** les éléments à conducteurs optiques (9, 10) rigides sont disposés des deux côtés de l'orifice (3) sur le lieu de mesure à proximité de la voie de transport,
**en ce qu'**un côté de l'orifice (3) est développé en plaque de guidage (2), sur laquelle le pli (12) se trouve en attente et à partir de laquelle une force de transport est exercée sur le pli dans le sens de transport,
**en ce que** la carte principale de circuits imprimés (11) est disposée à distance A de la plaque de guidage (2) sur l'un des côtés et à distance B du côté opposé de l'orifice (3), sachant que la distance A > B est valable et qu'une diode centrale lumineuse LED synchronisée est employée comme moyen d'envoi (7) afin de minimiser la lumière parasite et d'augmenter la sécurité de balayage.

2. Disposition selon la revendication 1, **caractérisée en ce qu'**un élément à conducteurs optiques (9) rigide disposé sur le moyen d'envoi (7) et sur celui de réception (8) présente une forme de I et correspond approximativement dans sa longueur à la distance B.

3. Disposition selon la revendication 1, **caractérisée en ce qu'**un élément à conducteurs optiques (10) rigide présente une forme de U, sachant qu'une des branches se trouvant à proximité de la voie de transport se rétrécit dans sa longueur de manière correpondante à la distance A et que concernant sa longueur, l'autre branche est développée approximativement de manière à s'étendre jusqu'au moyen de réception (8) et jusqu'à celui d'envoi (7).

4. Disposition selon la revendication 1, **caractérisée en ce que** les éléments à conducteurs optiques (9, 10) rigides sont développés en conducteurs optiques transparents en plastique afin de fixer et de focaliser le rayon lumineux.

5. Disposition selon la revendication 1, **caractérisée en ce qu'**une affranchisseuse (1) présente la boîte (4) entourant la disposition destinée à la détection des plis sauf sur l'orifice,

6. Disposition selon les revendications 1 à 5, **caractérisée en ce que** le lieu de mesure est disposé en amont du flux des plis par une tête imprimante (21, 22) de l'affranchisseuse (1), ladite tête imprimante étant positionnée en position d'impression.
